# EUROPÄISCHE PATENTSCHRIFT

(11) **EP 3 216 967 B1**
(45) Veröffentlichungstag und Bekanntmachung des Hinweises auf die Patenterteilung: **15.07.2020**
(21) Anmeldenummer: 17156312.5
(22) Anmeldetag: 15.02.2017
(51) Int. Cl.: E06B 7/23

(54) **DICHTUNGSPROFIL FÜR FENSTER, TÜREN ODER FASSADEN**
SEALING STRIP FOR WINDOWS, DOORS OR FAÇADES
PROFILÉ D'ÉTANCHÉITÉ POUR FENÊTRES, PORTES OU FAÇADES

(30) Priorität: 08.03.2016 DE 102016104207
(43) Veröffentlichungstag der Anmeldung: 13.09.2017
(73) Patentinhaber: SCHÜCO International KG, 33609 Bielefeld (DE)
(72) Erfinder: EL FARTOUKH, Abdelaziz, 33609 Bielefeld (DE); HAUBROCK, Dietmar, 33604 Bielefeld (DE); NIENHÜSER-SONNENSCHEIN, Rolf, 49324 Melle (DE); WIEBE, Anna, 32832 Augustdorf (DE)
(74) Vertreter: Specht, Peter

(56) Entgegenhaltungen:
- DE-A1- 19 510 597
- FR-A2- 2 374 501

## Beschreibung

Die Erfindung betrifft ein Dichtungsprofil zum Abdichten eines abzudichtenden Spaltes zwischen zwei Elementen eines Fensters, einer Tür oder Fassade, insbesondere zum Abdichten eines Spaltes zwischen zwei relativ zueinander beweglichen Elementen des Fensters, der Tür oder der Fassade.

Zum Stand der Technik werden insoweit die DE 295 12 778 U und die DE 298 14 787 U genannt.

Aus der DE 10 2008 046 753 A1 ist eine Dichtung bekannt, die einen Schlauchbereich aufweist, an welchem an einer zu einem Dichtungssteg weisenden Seite ein Abschnitt mit zwei Gelenkbereichen ausgebildet ist, die ein begrenztes Einknicken des Schlauchbereiches zulassen. Es ist dabei ein Drucksteg vorgesehen, der an einem massiven Verbindungssteg abgestützt ist, so dass der Drucksteg den freien Dichtungssteg unter Belastung vom Schlauchbereich weg hält bzw. drückt.

Für Fenster, Türen und Fassaden ist eine Vielzahl von unterschiedlichen Dichtungen mit unterschiedlichen Aufgaben bekannt. Fig.1 zeigt einen Schnitt durch einen Randbereich eines Fensters oder einer Tür. Zu erkennen sind ein Blendrahmenprofil 1 eines Blendrahmens und ein Flügelrahmenprofil 2 eines Flügelrahmens. Der Flügelrahmen ist relativ zum Blendrahmen beweglich. In einem Falzbereich 3 zwischen dem Flügelrahmenprofil 2 und dem Blendrahmenprofil 1 sind eine oder mehrere Dichtungen angeordnet. Zu diesen Dichtungen gehört wenigstens eine Anschlagdichtung 10. Diese Anschlagdichtung 10 ist in einem Überlappungsbereich zwischen einem freien Ende eines Stegs 4 des Flügelrahmenprofils 2 und einem Steg 5 des Blendrahmenprofils 1 angeordnet. Sie ist hier in einer hinterschnittenen Nut 6 des Steges 4 des Flügelrahmenprofils 2 festgelegt. Durch Bewegungen des Flügels relativ zum Blendrahmen bei einem Öffnen und Schliessen des drehbaren und/oder kippbaren Flügels wird diese Anschlagdichtung 10 mechanisch (in noch näher zu erläuternder Weise) besonders beansprucht. In einer weiteren hinterschnittenen Nut 7 an einem Steg 8 des Blendrahmenprofils 1 kann alternativ oder optional eine weitere dieser Anschlagdichtungen 10 angeordnet sein (hier nicht dargestellt).

In dem Falzbereich 3 ist ferner wenigstens eine Mitteldichtung 11 im mittleren Bereich des Falzbereiches 3 angeordnet. Es können auch mehrere Mitteldichtungen 11 vorgesehen sein, die jeweils den Falzbereich 3 überbrücken.

Am Flügelrahmenprofil 2 ist ferner mit einer Glashalteleiste 9 ein Flächenelement 12, insbesondere eine Isolierglasscheibe, gehalten. In einem Spalt zwischen einem Steg 32 des Flügelrahmenprofils 2 und dem Flächenelement 12 ist eine Anlagedichtung 13 angeordnet. Diese greift mit einem Fuß 14 in eine Nut 15 des Steges 32 ein.

Zudem ist in einem Spalt zwischen einem freien Steg 16 der Glashalteleiste 9 und dem Flächenelement 12 eine Steckdichtung 17 angeordnet. Diese übergreift mit einer Fußnut 18 den Steg 16.

Der Blendrahmen und auch der Flügelrahmen des Fensters, der Tür oder des Fassadenelementes können jeweils auch als so genanntes Festelement ausgeführt werden.

Zur Abdichtung des Falzbereiches/-raumes 3 zwischen dem Blend- und dem Flügelrahmen werden üblicherweise die Mitteldichtung(en) 11 und/oder die Anschlagdichtung(en) 10 verwendet. Während eine Anlagedichtung 13 in der Regel statisch, in etwa rechtwinklig, belastet wird, so treten bei diesen Anschlagdichtungen 10 unterschiedliche, dynamische Belastungen auf.

Diese Belastungen können, wie der Bewegungspfeil B1 in der Figur 2 zeigt, ebenfalls in etwa rechtwinklig sein bzw. auf die Anschlagdichtung 10 wirken (griffseitig), oder, wie der Bewegungspfeil B2 in der Figur 3 zeigt, auch unter einen relativ spitzen Winkel verlaufen bzw. auf die Anschlagdichtung 10 (an der Bandseite des Flügels). Insbesondere die schräge dynamische Belastung von Schwenkbewegungen des Flügels relativ zum Blendrahmen verlangt nach einer entsprechenden abgerundeten Form des Dichtungskörpers 19, wie sie bei Schlauchdichtungen oder gebogenen Dichtlippen zu finden ist.

Nachteilig hieran ist, dass die Aufstellkräfte derartiger Dichtungen mit einem schlauchartigen Dichtungskörper 19 sehr gering sind, so dass die bekannten Dichtungen bei Belastungen zum Beispiel durch Windkräfte oder Spalttoleranzen nicht ausreichend abdichten. Wird einfach die Geometrie vergrößert, treten andererseits erhebliche Bedienkräfte auf, die ebenfalls als nachteilig anzusehen sind.

Zum technologischen Hintergrund wird die FR 2 374 501 genannt.

Die DE 195 10 597 A1 offenbart die Merkmale a) bis h) des Anspruchs 1, aber nicht die in diesen Merkmalen angesprochenen Winkel. Die DE 195 10 597 A1 offenbart zudem einen Steg, der eine Zugwirkung haben soll, die aber zu verbessern ist. Die Erfindung hat die Aufgabe, dieses Problem zu lösen.

Die Erfindung löst diese Aufgabe durch den Gegenstand des Anspruchs 1.

Da der Schlauchbereich die Dichtlippe im Spalt, d.h. im komprimierten Zustand zu sich hin zieht, wird die Dichtwirkung insbesondere an deren Ende - aber auch am Schlauchbereich selbst - auf einfache Weise optimiert und verbessert.

Dabei kann das Dichtungsprofil als Mitteldichtung oder als Anschlagdichtung zum Anordnen in einem Überlappungsbereich zwischen einem Steg des Flügelrahmenprofils und einem Steg des Blendrahmenprofils ausgebildet sein. Alternativ kann die Dichtung aber auch als Anlagedichtung oder als Steckdichtung zum Anordnen in einem Spalt zwischen einem Flächenelement und dem Flügelrahmen oder zwischen einem Flächenelement und dem Blendrahmen ausgebildet sein.

Nach einer Variante ist es zweckmäßig und vorteilhaft, wenn sich ein Bogenabschnitt des Schlauchbereiches ausgehend von der Grundwand über mehr als 110° des Schlauchbereiches bis in einen Bereich oberhalb des Fußbereiches erstreckt.

Sodann ist es zum Erzielen einer guten Dichtwirkung vorteilhaft, wenn der Bogenabschnitt und das freie Ende der Dichtlippe zur Anlage an einem Widerlager auf der dem Fußbereich gegenüberliegenden Seite des abzudichtenden Spaltes ausgelegt sind.

Erfindungsgemäß weist der Schlauchbereich an seiner zur Dichtlippe gewandten Seite im Anschluss an den Bogenabschnitt drei Gelenkbereiche auf.

Einfach umgesetzt ist dies dadurch, dass die Gelenkbereiche als Faltenbereiche in dem Schlauchbereich an dessen zur Dichtlippe gewandten Seite ausgebildet sind, wobei zwischen dem ersten und dem zweiten Gelenkbereich ein erster Scharniersteg ausgebildet ist, der mit dem Bogenabschnitt einen spitzen Winkel α1 < 80° einschließt. Sodann ist es einfach und zweckmäßig, dass zwischen dem zweiten und dem dritten Gelenkbereich ein zweiter Scharniersteg ausgebildet ist, wobei zwischen dem ersten und dem zweiten Scharniersteg ein spitzer Winkel α2 < 80° eingeschlossen ist und dass sich der zweite Scharniersteg bis zur Grundwand erstreckt und er mit der Grundwand einen Winkel α3 < 70° einschließt.

Bei diesen Geometrien ist es ferner zur Umsetzung der Erfindung vorgesehen, dass das eine Ende des Zugsteges an dem zweiten Scharniersteg ansetzt.

Dies erfolgt vorzugweise und vorteilhaft - aber nicht zwingend - mittig. Sodann setzt das andere Ende des Zugsteges in einem mittleren Bereich der Dichtlippe zwischen 25% und 85% der Länge der Dichtlippe an. Vorzugsweise ist der Zugsteg derart bemessen und angeordnet, dass sich zwischen der Dichtlippe, dem zweiten Scharniersteg und dem Zugsteg eine Hohlkammer mit einem dreieckigen Querschnitt ausbildet, vorzugsweise derart, dass der Zugsteg im unbelasteten Zustand des Dichtungsprofils mit der Grundwand einen Winkel von weniger als 60° einschließt. Dies ist vorteilhaft, da derart eine gute, definierte Zugwirkung auf die Dichtlippe im komprimierten Zustand des Dichtungsprofils gegeben ist. Das Dreieck kann ggf. auch mit einem anderen Material gefüllt sein, als dem, aus welchem das Dichtungsprofil besteht (z.B. aus einem weicheren Material oder einem Schaum). Alternativ ist es aber auch denkbar, dass keine Hohlkammer vorgesehen ist. In diesem Fall wird der Zugsteg in einen Zugbereich integriert bzw. als solcher ausgebildet.

Im Rahmen der vorliegenden Erfindung wird ein Dichtungsprofil geschaffen, das insbesondere als Anschlagdichtung im Falzbereich zwischen dem Blendrahmen und dem Flügelrahmen einsetzbar und verwendbar ist. Sie kann aber auch als Mitteldichtung, Steckdichtung oder Anlagedichtung ausgelegt werden und ist somit mehrfunktional auslegbar. Sie wird dabei in Abhängigkeit vom abzudichtenden Spalt bemessen und mit einem geeigneten Fußbereich (Rastfuß oder Nut) versehen.

Vorteilhafte Ausgestaltungen der Erfindung sind den Unteransprüchen zu entnehmen.

Nachfolgend wird die Erfindung anhand von Ausführungsbeispielen unter Bezug auf die Zeichnung näher beschreiben. Es zeigen:
- Fig.1: einen Schnitt durch einen Randbereich eines Fensters oder einer Tür;
- Fig.2: die Ansicht der Fig. 1, in welcher bei einem Bewegen des Flügels auf eine Anschlagdichtung griffseitig wirkende Kräfte eingezeichnet sind;
- Fig.3: die Ansicht aus Fig. 1, wobei bei einem Bewegen des Flügels auf eine Anschlagdichtung bandseitig (Scharnierseite) wirkende Kräfte eingezeichnet sind;
- Fig. 4: eine Querschnittsansicht einer erfindungsgemäßen Dichtung;
- Fig. 5a: die Querschnittsansicht der Dichtung aus Fig. 4, wobei auf die Dichtung in einem abzudichtenden Spalt wirkende Kräfte angedeutet sind;
- Fig. 5b: die Dichtung aus Fig. 4 und 5 in einem verformten Zustand, wie er sich in einem Spalt nach Art der Fig. 1 an einem Fenster, einer Tür oder einem Flügel ergibt; und
- Fig. 6 bis 9: die Dichtung aus Fig. 4, wobei zur Verdeutlichung der Funktion dieser Dichtung jeweils verschiedene Angaben wie Kräfte und/oder Winkel in der Zeichnung ergänzt worden sind.

Figur 4 zeigt eine Dichtung 20, die in verschiedenster Weise auslegbar ist und deshalb als Mehrfunktionsdichtung bezeichnet werden kann. Vorzugsweise sämtliche Konturen der Fig. 4 erstrecken sich senkrecht zur Ebene der Fig. 4. Die Dichtung kann daher als Dichtungsprofil ausgebildet werden, von dem gewünschte Dichtungen abgelängt werden.

Die Dichtung 20 weist einen Fußbereich 21 auf. Dieser Fußbereich 21 ist hier als ein Steckfuß ausgebildet, der zum Einsetzen in eine hinterschnittene Nut nach Art der Nuten 6, 7 ausgelegt sein kann. Der Fußbereich 21 könnte alternativ auch als eine Nut ausgebildet sein, um eine Steckdichtung zu bilden.

Die Dichtung 20 weist ferner an ihrer vom Fußbereich abgewandten Seite einen Dichtungskörper 19 auf, der als Schlauchbereich 22 ausgebildet ist und seitlich des Schlauchbereiches 22 eine Dichtlippe 23 mit einem freien Ende aufweist.

Der Schlauchbereich 22 weist innen eine Kammer 33 auf. Diese kann als Hohlkammer ausgebildet sein oder mit einem Medium, beispielsweise mit einem Schaum, gefüllt sein.

Der Schlauchbereich 22 weist im Anschluss an bzw. oberhalb des Fußbereiches 21 eine Grundwand 24 auf, die sich senkrecht zum Fußbereich 21 erstreckt. Ausgehend von einem Eck- und Randbereich der Grundwand 24 weist der Schlauchbereich 22 ferner an der vom Fußbereich 21 abgewandten Seite einen Bogenabschnitt 25 auf. Der Bogenabschnitt 25 erstreckt sich über mehr als 90°, insbesondere über mehr als 110° des Schlauchbereiches 22 bis in einen Bereich oberhalb des Fußbereiches 21. Der Bogenabschnitt 25 dient zur Anlage an einem Widerlager W (Fig. 5a und 7) auf der dem Fußbereich 21 gegenüberliegenden Seite des abzudichtenden Spaltes. Wie bereits erörtert, kann die Dichtung 20 als Anschlagdichtung, Mitteldichtung, Anlagedichtung und/oder Steckdichtung ausgebildet und eingesetzt werden. Im Wesentlichen werden dazu nur entweder der Fußbereich (Nut oder vorstehender Rastfuß) und/oder die Abmessungen der Dichtung 20 verändert.

Der Schlauchbereich 22 weist ferner an seiner zur Dichtlippe 23 gewandten Seite im Anschluss an den Bogenabschnitt 25 drei Gelenkbereiche 26, 27, 28 auf. Diese Gelenkbereiche 26, 27, 28 werden durch Falten bzw. Faltenbereiche in dem Schlauchbereich 22 an dessen zur Dichtlippe 23 gewandten Seite gebildet. Zwischen dem ersten und dem zweiten Gelenkbereich 26, 27 ist ein ebener erster Scharniersteg 29 ausgebildet, der mit dem Bogenabschnitt 25 einen spitzen Winkel α1 < 90° (Siehe Fig. 7) einschließt. Zwischen dem zweiten und dem dritten Gelenkbereich 27, 28 ist ein zweiter ebener (gerader) Scharniersteg 30 ausgebildet, wobei zwischen dem ersten und dem, zweiten Scharniersteg 29, 30 ein spitzer Winkel α2 < 80° eingeschlossen ist. Der zweite Scharniersteg 30 erstreckt sich bis zur Grundwand 24 und schließt mit der Grundwand 24 wiederum einen Winkel α3 < 90° ein.

Die Winkel α1, α2 und α3 (Winkel α1, α2, α3: siehe der Übersichtlichkeit halber Fig. 7) sind veränderlich bzw. können am Einsatzort verkleinert werden, und zwar durch in Abhängigkeit von dem auf den Bogenabschnitt 24 im Spalt durch das Widerlager(element) W ausgeübten Druck. Die Gelenkbereiche 26, 27, 28 weisen jeweils Gelenkachsen bzw. -punkte G1, G2, G3 (Fig. 7) auf. Beim Einsetzen in den abzudichtenden Spalt wandern die Gelenkpunkte G1 und G2 im Schlauchbereich 22 um ein Wegstück I1 näher zum Gelenkpunkt G3 bzw. zum Fußbereich 21. Derart ist die Dichtung 20 bzw. ist deren Schlauchbereich 22 gut komprimierbar.

Zwischen dem zweiten ebenen Scharniersteg 30 zwischen dem zweiten und dem dritten Gelenkbereich 27, 28 und der Dichtlippe 23 ist eine Verbindungswand vorgesehen, die als Zugbereich, hier als Zugsteg 31, ausgebildet ist. Dieser Zugsteg 31 ist derart bemessen und angeordnet, dass sich zwischen der Dichtlippe 23, dem zweiten Scharniersteg 30 und dem Zugsteg 31 eine Hohlkammer 34 mit einem dreieckigen Querschnitt ausbildet.

Besonders vorteilhaft ist, dass die Dichtlippe 23 in einem vorzugsweise mittleren Bereich (zwischen 25% und 85% der Länge der Lippe) über diesen Zugsteg 31 mit dem Schlauchbereich 22 verbunden ist. Der Zugsteg 31 setzt dabei an seinem von der Dichtlippe 23 abgewandten Ende zwischen den Gelenkbereichen 27, 28 an dem Scharniersteg 30 des Schlauchbereiches 22 an.

Fig. 5a zeigt eine Querschnittsansicht der Dichtung aus Fig. 4, in welche auf die Dichtung wirkende Kräfte P1, P2 eingezeichnet sind, die von einem Widerlagerelement W ausgeübt werden. Der Fußbereich 21 greift in eine Nut ein, beispielweise in die Nut 6 des Steges 4 am Flügelrahmenprofil 2. Dabei liegt die Grundwand 24 auf Bereichen des Steges 4 (beispielsweise beidseits der Nut 6) auf und stützt sich dort ab.

Infolge der Kräfte P1, P2 verringern sich die Scharnierwinkel α1, α2 und α3. Hierdurch wird der Zugsteg 31 in Richtung der Grundwand 24 geschwenkt und zieht an bzw. über den Zugsteg 31 die Dichtlippe 23 mit. Fig. 5b zeigt die Dichtung 20 aus Fig. 4 und 5a in einem verformten Zustand, wie er sich in einem Spalt nach Art der Fig. 1 an einem Fenster, einer Tür oder einem Flügel ergibt.

Infolge der Kompression der Dichtung 20, d.h. bei einem Zusammendrücken des Schlauchbereiches 22 und einem Niederdrücken der Dichtlippe 23, ändern sich die Winkel α1, α2 und α3 der Scharnierstege 29, 30 dergestalt, dass eine Zugkraft auf den Zugsteg 31 aufgebracht wird und dieser die Dichtlippe 23 in Richtung des Widerlagers W und zum Schlauchbereich 22 hin zieht. Das Widerlager W kann je nach Einsatzort und Auslegung ein Füllungselement, eine Glasscheibe oder eine Rahmenteil eines korrespondierenden Rahmens (Flügelrahmen - Blendrahmen oder Blendrahmen - Flügelrahmen) sein.

Die erfindungsgemäße Dichtung 20 weist im komprimierten Zustand der Fig. 5b zwei Dichtanlageflächen in den Bereichen A1, A2 auf, so dass sich eine besonders gute Dichtwirkung einstellt, ohne dass sich zu große Gegenkräfte entwickeln, die die Bedienbarkeit der Elemente erschweren würden. Der eine Dichtbereich A1 ist am Widerlager W außen an dem Schlauchbereich 22 ausgebildet und der andere Dichtbereich A2 an dem freien Ende der Dichtlippe 23.

Figur 5a, b zeigen die erfindungsgemäße Dichtung 20 im unbelasteten und belasteten Zustand. Unbelastet weist die Dichtung zunächst zwei Anschlagpunkte P1, P2 zum Widerlager W hin auf, die sich mit zunehmender Belastung (Flächendruck) mehr und mehr als die Flächen A1, A2 ausbilden. Hierbei bildet der Schlauchbereich 22 eine besonders große Anschlag bzw. Anlagefläche A 1 aus. Aber auch die Dichtlippe 23 legt sich leicht flächig in dem Bereich A2 mit zusätzlichem Kompressionsdruck an das Widerlager W an.

Die Figuren 6 - 9 verdeutlichen nochmals gut die Dichtungsmechanik und -funktion. Der Schlauchabschnitt 22 der Dichtung weist die Scharnierbereiche/Gelenkbereiche 26, 26, 28 auf, deren Gelenkpunkte (G1 und G2) sich mit zunehmender Kompression in Richtung auf die Grundwand 24 zu bewegen (Figur 6). Insgesamt weist die Dichtung drei Gelenkpunkte G1 bis G3 auf, wobei der Drehpunkt G3 örtlich/statisch an der Grundwand 24 und damit an dem Steg 4 mit der Nut 6 festgelegt ist. Die drei Drehpunkte G1 bis G3 bilden die drei Öffnungswinkel α1, α2, α3 aus, die sich faltenbalgartig im abzudichtenden Spalt verkleinern. Wie in Figur 8 und 9 dargestellt, wird hierdurch der Zugsteg 31 auf Zug belastet und zieht in Bewegungsrichtung L1 die Dichtlippe 23 in Richtung des Spaltes zum Widerlager W. Die Dichtlippe 23 wird durch das Widerlager an sich in Richtung L3 gezogen bzw. in Richtung des Winkels α3gedreht. Durch die beschriebene Mechanik mit dem Zugsteg oder einem Zugbereich wird die Dichtlippe 23 dagegen zusätzlich zur durch das Widerlager initiierten Bewegung L3 in Richtung L2 gegen das Widerlager W gezogen und gedreht (α4) und gegen den Schlauchbereich 22 gezogen und gedreht (α4), wodurch sich eine besonders hohe Dichtwirkung einstellt.

Die erfindungsgemäße Dichtung kann aus verschiedensten Materialien hergestellt werden, sofern diese elastisch sind oder jedenfalls begrenzt elastisch. Bevorzugt wird EPDM verwendet. Einsetzbar ist auch "schweißbares" EPDM (bevorzugt für Profile aus Kunststoff), das Bereiche aus Kunststoff aus einem zweiten Material aufweist. Die bevorzugte Ausführungsform besteht aus EPDM mit besonders dünnwandigen Stegen.

Dabei können die Hohlräume/-kammern nach einer Variante der Erfindung auch mit einem geschäumten Material aufgefüllt werden. Zur Stabilisierung oder zur besseren Wärmedämmung können auch Außenbereiche oder weitere Hohl- und Zwischenräume geschäumt oder mit dritten Materialien aufgefüllt werden, so beispielsweise mit einem Schaummaterial. Die Dichtung ist in Fenster, Türen und Fassadenelementen aus verschiedenen Materialien einsatzbar (Holz, Alu, KS, ..).

### Bezugszeichen

| | |
|---|---|
| Blendrahmenprofil | 1 |
| Flügelrahmenprofil | 2 |
| Falzbereich | 3 |
| Stege | 4, 5 |
| Nut | 6, 7 |
| Steg | 8 |
| Glashalteleiste | 9 |
| Anschlagdichtung | 10 |
| Mitteldichtung | 11 |
| Flächenelement | 12 |
| Anlagedichtung | 13 |
| Fuß | 14 |
| Nut | 15 |
| Steg | 16 |
| Steckdichtung | 17 |
| Nut | 18 |
| Dichtungskörper | 19 |
| Dichtung | 20 |
| Fußbereich | 21 |
| Schlauchbereich | 22 |
| Dichtlippe | 23 |
| Grundwand | 24 |
| Bogenabschnitt | 25 |
| Gelenkbereiche | 26, 27, 28 |
| Scharnierstege | 29, 30 |
| Zugsteg | 31 |
| Steg | 32 |
| Kammer | 33 |
| Hohlkammer | 34 |
| | |
| Gelenkbereiche | G1, G2, G3 |
| Wegstück | I1, I2 |
| Winkel | α1, α2, α3 |
| Kraft | P1, P2, B1, B2 |
| Widerlager(element) | W |

## Patentansprüche

1. Dichtungsprofil zum Abdichten eines abzudichtenden Spaltes zwischen zwei Elementen eines Fensters, einer Tür oder Fassade, insbesondere zum Abdichten eines Spaltes zwischen zwei relativ zueinander beweglichen Elementen des Fensters, der Tür oder der Fassade, mit
a. einem Fußbereich (21) und einer Grundwand (24),
b. einem an der vom Fußbereich (21) abgewandten Seite der Grundwand (24) ausgebildeten Dichtungskörper (19), der als ein Schlauchbereich (22) ausgebildet ist, der eine Kammer (33) aufweist, und
c. einer Dichtlippe (23) seitlich des Schlauchbereiches (22),
d. wobei sich ein Bogenabschnitt (25) des Schlauchbereiches (22) ausgehend von der Grundwand (24) über mehr als 90° des Schlauchbereiches (22) bis in einen Bereich oberhalb des Fußbereiches (21) erstreckt,
e. wobei der Schlauchbereich (22) an seiner zur Dichtlippe (23) gewandten Seite im Anschluss an den Bogenabschnitt (25) drei Gelenkbereiche (26, 27, 28) aufweist, die ein begrenztes Einknicken des Schlauchbereiches (22) an dieser Seite im abzudichtenden Spalt zulassen,
f. wobei die Gelenkbereiche (26, 27, 28) als Faltenbereiche in dem Schlauchbereich (22) an dessen zur Dichtlippe (23) gewandten Seite ausgebildet sind,
g. wobei zwischen dem ersten und dem zweiten Gelenkbereich (26, 27) ein erster Scharniersteg (29) ausgebildet ist, der mit dem Bogenabschnitt (25) einen spitzen Winkel α1 < 80° einschließt und wobei zwischen dem zweiten und dem dritten Gelenkbereich (27, 28) ein zweiter ebener Scharniersteg (30) ausgebildet ist, wobei zwischen dem ersten und dem zweiten Scharniersteg (29, 30) ein spitzer Winkel α2 < 80° eingeschlossen ist,
h. wobei sich der zweite Scharniersteg (30) bis zur Grundwand (24) erstreckt und mit der Grundwand (24) einen Winkel α3 < 70° einschließt,
i. und wobei ein Zugbereich vorgesehen ist, der als ein Zugsteg (31) ausgebildet ist, zwischen der Dichtlippe (23) und dem Abschnitt mit den Gelenkbereichen (26, 27) ausgebildet ist, welcher bei einem Zusammendrücken des Schlauchbereiches im abzudichtenden Spalt (S) die Dichtlippe (23) zum Schlauchbereich (22) zieht, wobei das eine Ende des Zugsteges (31) an dem zweiten Scharniersteg (30) ansetzt.

2. Dichtungsprofil nach Anspruch 1, **dadurch gekennzeichnet, dass** sich der Bogenabschnitt (25) des Schlauchbereiches (22) ausgehend von der Grundwand (24) über mehr als 110° des Schlauchbereiches (22) bis in einen Bereich oberhalb des Fußbereiches (21) erstreckt.

3. Dichtungsprofil nach einem der vorstehenden Ansprüche, **dadurch gekennzeichnet, dass** das eine Ende des Zugsteges (31) an dem zweiten Scharniersteg (30) etwa mittig ansetzt.

4. Dichtungsprofil nach einem der vorstehenden Ansprüche, **dadurch gekennzeichnet, dass** das andere Ende des Zugsteges (31) in einem mittleren Bereich der Dichtlippe (23) zwischen 25% und 85% der Länge der Dichtlippe (23) ansetzt.

5. Dichtungsprofil nach einem der vorstehenden Ansprüche, **dadurch gekennzeichnet, dass** der Zugsteg (31) derart bemessen und angeordnet ist, dass sich zwischen der Dichtlippe (23), dem zweiten Scharniersteg (30) und dem Zugsteg (31) eine Hohlkammer (34) mit einem dreieckigen Querschnitt ausbildet.

6. Dichtungsprofil nach einem der vorstehenden Ansprüche, **dadurch gekennzeichnet, dass** der Zugsteg (31) im unbelasteten Zustand des Dichtungsprofils mit der Grundwand (24) einen Winkel von weniger als 60° einschließt.

7. Dichtungsprofil nach einem der vorstehenden Ansprüche, **dadurch gekennzeichnet, dass** es aus einem elastischen Kunststoffmaterial besteht, vorzugsweise derart, dass in das elastische Kunststoffmaterial Bereiche aus einem anderen, nicht elastischen Kunststoffmaterial eingebettet sind.

## Claims

1. A seal profile for sealing a gap to be sealed between two elements of a window, a door, or a façade, in particular for sealing a gap between two elements of the window, the door, or the façade movable in relation to one another, having
a. a base region (21) and a main wall (24),
b. a seal body (19), which is formed on the side of the main wall (24) facing away from the base region (21), and which is formed as a tube region (22), which comprises a chamber (33), and
c. a sealing lip (23) laterally to the tube region (22),
d. wherein a curved portion (25) of the tube region (22) extends, proceeding from the main wall (24), over more than 90° of the tube region (22) up into a region above the base region (21),
e. wherein the tube region (22) comprises, on its side facing toward the sealing lip (23) and adjoining the curved portion (25), three joint regions (26, 27, 28), which permit limited folding of the tube region (22) on this side into the gap to be sealed,
f. wherein the joint regions (26, 27, 28) are formed as fold regions in the tube region (22) on its side facing toward the sealing lip (23),
g. wherein a first hinge web (29) is formed between the first and the second joint region (26, 27), which encloses an acute angle α1 < 80° with the curved portion (25), and wherein a second planar hinge web (30) is formed between the second and the third joint region (27, 28), wherein an acute angle α2 < 80° is enclosed between the first and the second hinge web (29, 30),
h. wherein the second hinge web (30) extends up to the main wall (24) and encloses an angle α3 < 70° with the main wall (24),
i. and wherein a traction region is provided, which is formed as a traction web (31), which is formed between the sealing lip (23) and the portions having the joint regions (26, 27), and which pulls the sealing lip (23) toward the tube region (22) upon a compression of the tube region in the gap (S) to be sealed, wherein the one end of the traction web (31) begins at the second hinge web (30).

2. The seal profile according to Claim 1, **characterized in that** the curved portion (25) of the tube region (22) extends, proceeding from the main wall (24), over more than 110° of the tube region (22) up into a region above the base region (21).

3. The seal profile according to any one of the preceding claims, **characterized in that** the one end of the traction web (31) begins approximately in the middle at the second hinge web (30).

4. The seal profile according to any one of the preceding claims, **characterized in that** the other end of the traction web (31) begins in a middle region of the sealing lip (23) between 25% and 85% of the sealing lip (23).

5. The seal profile according to any one of the preceding claims, **characterized in that** the traction web (31) is dimensioned and arranged in such a way that a hollow chamber (34) having a triangular cross section forms between the sealing lip (23), the second hinge web (30), and the traction web (31).

6. The seal profile according to any one of the preceding claims, **characterized in that** the traction web (31) encloses an angle of less than 60° with the main wall (24) in the unloaded state of the seal profile.

7. The seal profile according to any one of the preceding claims, **characterized in that** it consists of an elastic plastic material, preferably in such a way that regions made of another, non-elastic plastic material are embedded in the elastic plastic material.

## Revendications

1. Profilé d'étanchéité pour rendre étanche une fente à rendre étanche entre deux éléments d'une fenêtre, d'une porte ou d'une façade, en particulier pour rendre étanche une fente entre deux éléments de la fenêtre, de la porte ou de la façade qui sont mobiles l'un par rapport à l'autre, présentant
a. une zone de pied (21) et une paroi de base (24),
b. un corps d'étanchéité (19) qui est formé sur le côté de la paroi de base (24) opposé à la zone de pied (21) et qui est réalisé sous la forme d'une zone tubulaire (22) qui présente une chambre (33), et
c. une lèvre d'étanchéité (23) sur le côté de la zone tubulaire (22),
d. dans lequel une partie coudée (25) de la zone tubulaire (22) s'étend à partir de la paroi de base (24) sur plus de 90° de la zone tubulaire (22) jusque dans une zone située au-dessus de la zone de pied (21),
e. dans lequel la zone tubulaire (22) présente, sur son côté tourné vers la lèvre d'étanchéité (23), trois zones d'articulation (26, 27, 28) qui se raccordent à la partie coudée (25) et qui permettent un fléchissement limité de la zone tubulaire (22) sur ce côté dans la fente à rendre étanche,
f. dans lequel les zones d'articulation (26, 27, 28) sont réalisées sous la forme de zones de pliage dans la zone tubulaire (22) sur son côté tourné vers la lèvre d'étanchéité (23),
g. dans lequel une première branche de charnière (29) est formée entre la première et la deuxième zone d'articulation (26, 27), laquelle branche de charnière (29) forme un angle aigu α1 < 80° avec la partie coudée (25), et dans lequel une deuxième branche de charnière plane (30) est formée entre la deuxième et la troisième zone d'articulation (27, 28), un angle aigu α2 < 80° étant formé entre la première et la deuxième branche de charnière (29, 30),
h. dans lequel la deuxième branche de charnière (30) s'étend jusqu'à la paroi de base (24) et forme un angle α3 < 70° avec la paroi de base (24),
i. et dans lequel il est prévu une zone de traction qui est réalisée sous la forme d'une branche de traction (31) et formée entre la lèvre d'étanchéité (23) et la partie comportant les zones d'articulation (26, 27), laquelle zone de traction tire la lèvre d'étanchéité (23) vers la zone tubulaire (22) lorsque la zone tubulaire est comprimée dans la fente (S) à rendre étanche, une extrémité de la branche de traction (31) étant fixée à la deuxième branche de charnière (30).

2. Profilé d'étanchéité selon la revendication 1, **caractérisé en ce que** la partie coudée (25) de la zone tubulaire (22) s'étend à partir de la paroi de base (24) sur plus de 110° de la zone tubulaire (22) jusque dans une zone située au-dessus de la zone de pied (21).

3. Profilé d'étanchéité selon l'une des revendications précédentes, **caractérisé en ce qu'**une extrémité de la branche de traction (31) est fixée à peu près au milieu de la deuxième branche de charnière (30).

4. Profilé d'étanchéité selon l'une des revendications précédentes, **caractérisé en ce que** l'autre extrémité de la branche de traction (31) est fixée dans une zone centrale de la lèvre d'étanchéité (23) entre 25 % et 85 % de la longueur de la lèvre d'étanchéité (23).

5. Profilé d'étanchéité selon l'une des revendications précédentes, **caractérisé en ce que** la branche de traction (31) est dimensionnée et disposée de telle sorte qu'une chambre creuse (34) de section transversale triangulaire est formée entre la lèvre d'étanchéité (23), la deuxième branche de charnière (30) et la branche de traction (31).

6. Profilé d'étanchéité selon l'une des revendications précédentes, **caractérisé en ce que** la branche de traction (31) forme un angle inférieur à 60° avec la paroi de base (24) à l'état non chargé du profilé d'étanchéité.

7. Profilé d'étanchéité selon l'une des revendications précédentes, **caractérisé en ce qu'**il est constitué d'une matière plastique élastique, de préférence de telle sorte que des zones en une autre matière plastique non élastique soient incorporées dans la matière plastique élastique.
